# EUROPÄISCHE PATENTSCHRIFT

(11) **EP 2 878 817 B1**
(45) Veröffentlichungstag und Bekanntmachung des Hinweises auf die Patenterteilung: **03.08.2016**
(21) Anmeldenummer: 14001899.5
(22) Anmeldetag: 02.06.2014
(51) Int. Cl.: F04B 15/02, F04B 53/08, B28C 7/16, B28C 5/12, E04F 21/02, E04F 21/12, B28C 5/42, F04B 35/00, F04B 39/06, F04B 35/06

(54) **Mörtelpumpe**
Mortar pump
Pompe à mortier

(30) Priorität: 27.11.2013 DE 202013010597 U
(43) Veröffentlichungstag der Anmeldung: 03.06.2015
(73) Patentinhaber: BMS Bau-Maschinen-Service AG, 33378 Rheda-Wiedenbrück (DE)
(72) Erfinder: Kerger, Dieter, 33378 Rheda-Wiedenbrück (DE)
(74) Vertreter: Cohausz Hannig Borkowski Wißgott

(56) Entgegenhaltungen:
- EP-A1- 1 528 184
- EP-A2- 1 120 216
- BE-A3- 1 011 636
- DE-A1-102004 054 857
- GB-A- 824 528
- US-A- 5 718 563

## Beschreibung

Die Erfindung betrifft eine Mörtelpumpe, insbesondere Estrichpumpe mit einem Gehäuse, in welchem ein Motor, insbesondere ein Verbrennungsmotor und eine von dem Motor angetriebene Kompressoreinheit angeordnet ist, wobei mit der Kompressoreinheit ein an dem Gehäuse insbesondere außen angeordneter Mischtank mit Druckluft beaufschlagbar ist, dessen Mischwerk von dem Verbrennungsmotor angetrieben ist und wobei in dem Gehäuse ein Kühlmittelkreislauf mit einer Wärmetauschereinheit angeordnet ist, über welche der Motor kühlbar ist.

Solche Mörtelpumpen sind im Stand der Technik bekannt und werden z.B. zur Förderung von Estrich oder anderen pastösen Massen verwendet. Das Arbeitsprinzip dieser Pumpen beruht darauf, dass in einem Mischtank mittels eines darin angeordneten Mischwerkes, welches vom Motor angetrieben ist, Trockenmörtel mit Wasser zu einer verarbeitungsfertigen Konsistenz vermischt wird, der Mischtank mittels eines ebenfalls von dem Motor betriebenen Kompressors mit Luft unter Überdruck betrieben wird und durch die Druckluft im Mischtank die fertige Mörtelmasse batzenweise über eine Auslass aus dem Tank herausgefördert wird, üblicherweise mittels eines Schlauches zu Baustelle.

Derartige Mörtelpumpen sind häufig als fahrbare Anhänger ausgebildet und umfassen in einem Gehäuse, an welches oftmals außen der Mischtank angesetzt ist, alle funktionswesentlichen Elemente, insbesondere den Motor, den Kompressor und den Kühlkreislauf, der eine Wärmetauschereinheit umfasst, durch welche ein Kühlwasserkreislauf zumindest des Motors, ggfs. auch des Kompressors führt, um die erzeugte Abwärme der Umwelt zuzuführen. Eine Wärmetauschereinheit kann hierbei wenigstens einen Wärmetauscherblock umfassen, üblicherweise einen Wasser-Luft-Wärmetauscher.

Aufgrund des Einsatzes solcher Mörtelpumpe auf Baustellen und hier in Verbindung mit teils stark staubenden Trockenmörtelprodukten kommt es während des Betriebes solcher Mörtelpumpen zu einer starken Verschmutzung der Wärmtauscher, so dass diese häufiger gereinigt werden müssen, um einen einwandfreien Arbeitsablauf zu gewährleisten. Gerade diese Reinigung sowie eine im Betrieb immer ausreichende Kühlleistung sind bei solchen Mörtelpumpen problematisch.

Die Publikation EP 1 528 184 A1 beschreibt eine Mörtelspritzmaschine als Schneckenförderer, bei welcher der Kraftstofftank zugleich auch die Bodenabdeckung bildet und diese Lüftungsschlitze aufweist. Die Publikation schweigt jedoch dazu, ob der Motor über eine Wärmetauschereinheit gekühlt ist. EP 1 120 216 A2 offenbart ebenso eine Mörtelpumpe, bei welcher die Druckluft durch Wärmetausch mit einem Kühlfluid des Verbrennungsmotors erwärmt wird, schweigt jedoch über die Kühlluftführung. Dokument BE 1 011 636 A3 beschreibt einen Kompressor, über welchem ein Lüfter zur Kühlung angeordnet ist, wobei die Luftführung aus der Horizontalen in die Vertikale umgelenkt ist. GB 824 528 beschreibt einen Kompressor mit direkt luftgekühltem Verbrennungsmotor ohne Wärmetauschereinheit.

Es ist daher die Aufgabe der Erfindung, eine Mörtelpumpe bereit zu stellen, welche eine einfache, schnelle Wartung und Reinigung der Wärmetauschereinheit sowie eine hohe Kühlleistung ermöglicht.

Diese Aufgabe wird erfindungsgemäß dadurch gelöst, dass die Wärmetauschereinheit mit vertikal ausgerichteten Luftkanälen über wenigstens einer Öffnung im Boden des Gehäuses angeordnet ist und in vertikaler Richtung über der Wärmetauschereinheit wenigstens ein entfernbarer Lüfter angeordnet ist, mittels dem Luft durch die Wärmetauschereinheit förderbar ist, wobei der wenigstens eine Lüfter in einer Platte angeordnet ist, die aus einem Bereich über der Wärmetauschereinheit entfernbar ist und einen Deckel bildet eines in dem Gehäuse abgetrennten Raumbereiches, in welchem die Wärmetauschereinheit angeordnet ist..

Der wesentliche Kerngedanke der Erfindung liegt darin, die Wärmetauschereinheit derart liegend anzuordnen, dass die Luftkanäle dieser Wärmetauschereinheit vertikal, zumindest im Wesentlichen vertikal angeordnet sind und der Strömungsweg der Luft durch die Kanäle in wenigstens eine Öffnung, ggfs. mehreren Öffnungen im Boden des Gehäuses mündet. Hierfür kann beispielsweise die Wärmetauschereinheit auch direkt auf dem Boden des Gehäuses angeordnet sein. Die Wärmetauschereinheit kann hierdurch direkt nach unten zu Umgebung hin offen sein.

Durch die vertikale Luftführung und die demnach zumindest im Wesentlichen vertikal ausgerichteten Luftkanäle der Wärmetauschereinheit ergibt sich eine besonders einfache Reinigungsmöglichkeit, weil z.B. mit der Lanze eines Hochdruckreinigers der Wärmetauscher bzw. dessen Luftkanäle von Schmutz befreit werden können, wobei das Schmutzwasser direkt unterhalb der Mörtelpumpe aus dem Gehäuse austreten kann.

Die erfindungsgemäße Ausführung sieht vor, , dass der wenigstens eine Lüfter, insbesondere mit vertikal ausgerichteter Antriebsachse, in einer Platte angeordnet ist, insbesondere deren Plattenebene horizontal liegt, wobei die Platte aus einem Bereich über der Wärmetauschereinheit entfernbar ist.

Eine solche Platte mit wenigstens einem Lüfter kann z.B. im einfachsten Fall direkt auf die Wärmetauschereinheit aufgelegt sein und von dieser entnehmbar sein, um eine Reinigung zu ermöglichen. Es kann auch vorgesehen sein, die Platte um eine bevorzugt horizontale Drehachse verschwenkbar zu gestalten, so dass diese um die Drehachse aus dem Bereich über der Wärmetauschereinheit herausgeschwenkt werden kann, z.B. in eine im Wesentlichen senkrechte oder auch über 90 Grad hinaus verkippte Lage. So wird durch einfaches Entfernen der Platte die Wärmetauschereinheit zur Wartung zugänglich.

Die Anordnung einer vertikalen Luftführung hat neben der erleichterten Reinigbarkeit auch den Vorteil einer geringeren Schallemission, da eine Luftaustrittsöffnung oder auch Lufteintrittsöffnung (je nach gewählter Strömungsrichtung) im Boden des Gehäuses angeordnet ist und daraus austretender Schall somit direkt auf den Untergrund gerichtet ist, nicht jedoch in seitliche Umgebungsbereiche.

Eine für die Luftführung zugeordnete korrespondierende Lufteintrittsöffnung oder Luftaustrittsöffnung, kann bevorzugt weiterhin so gelegt sein, dass diese sich im Deckelbereich des Gehäuses befindet, somit also Schall aus dieser Öffnung auch nur in vertikaler Richtung und nicht in seitliche Bereiche austreten kann. In diesem Fall kann die gesamte Luftführung vollständig und ausschließlich durch das Gehäuse in vertikaler Richtung erfolgen.

Erfindungsgemäß ist es weiterhin vorsehen, dass die Platte mit dem wenigstens einen Lüfter einen Deckel bildet eines in dem Gehäuse abgetrennten Raumbereiches, in welchem die Wärmetauschereinheit angeordnet ist. Ein solcher Raum kann z.B. gebildet werden durch seitliche vertikal stehende Wandbereiche innerhalb des Gehäuses, welche die Wärmetauschereinheit umschließen, wobei z.B. ein Wandbereich durch die Außenwand des Gehäuses selbst gebildet sein kann und die übrigen insbesondere die übrigen drei Wandbereiche durch zusätzliche im Gehäuseinneren aufgestellte Wandelemente, insbesondere die in der Höhe die Oberkante der Wärmetauschereinheit überragen, insbesondere wobei die Platte auf die Oberkante dieser Wandbereiche lose und entnehmbar aufgelegt sein kann oder sich durch Verschenken darauf auflegt bzw. davon abgehoben werden kann. Z.B. kann hierfür die bevorzugt horizontale Drehachse an einem Wandbereich des gebildeten Raumbereiches befestigt sein.

Oberhalb der Platte und des durch diese nach oben hin abgeschlossenen Raumbereiches kann die Luftführung durch das restliche Innere des Gehäuses erfolgen, insbesondere wie erwähnt bevorzugt weiterhin in vertikaler Richtung zu wenigstens einer Öffnung im oberen Deckelbereich des Gehäuses.

Durch alternative Wahl der Lage der wenigstens einen Luftöffnung im Gehäusedeckel kann auch die Luftführung derart gewählt werden, dass der Strömungsweg gezielt am Motor, insbesondere einem Verbrennungsmotor vorbeiführt und diesem noch ergänzend auch durch Umströmung konvektiv kühlt. Z.B. kann die Luftöffnung, insbesondere Zuluftöffnung hierfür in einen seitlichen Bereich des Gehäusedeckels angeordnet werden, wobei der Gehäusedeckel den Motor U-profilartig oder topfförmig überdeckt.

Eine besonders platzsparende Anordnung kann in einer Weiterbildung dadurch erreicht werden, dass der Raumbereich eine Längserstreckung aufweist in Richtung der Deichsel der als Anhänger ausgebildeten Mörtelpumpe und senkrecht zur Deichselrichtung neben dem Motor angeordnet ist. Hierdurch kann der Wärmetauscher auch nahe einer Seitenwand des Gehäuses der Mörtelpumpe positioniert werden und ist leicht durch das Arbeitspersonal zugänglich.

Eine Weiterbildung kann es auch vorsehen, dass zwischen dem wenigstens einen Lüfter und der Wärmetauschereinheit ein luftdurchgängiger, die Wärmetauscheroberfläche bevorzugt vollständig überspannender Abstandhalter, angeordnet ist.

Ein solcher Abstandhalter kann in dem zuvor beschriebenen Raumbereich angeordnet sein. Der Abstandhalter ist bevorzugt ein flächiges Element, insbesondere ein Maschendraht, mit einer Vielzahl von Öffnungen, wobei die Flächenebene parallel zur Wärmetauscheroberfläche und der Platte mit dem wenigstens einen Lüfter liegt, also bevorzugt horizontal.

Die Öffnungen im Abstandhalter sind bevorzugt kleiner als ein Wasseraustrittsende einer Lanze eines Hochdruckreinigers. Hierdurch kann zwischen diesem Wasseraustrittsende der Lanze und der Oberfläche der Wärmetauschereinheit ein Mindestabstand gewahrt werden, der eine zerstörungsfreie Reinigung gewährleistet. Besonders die empfindlichen Wärmeleitlamellen einer Wärmetauschereinheit können so vor einem Verbiegen geschützt werden.

Eine Weiterbildung, die auch in Kombination mit der vorgenannten Ausbildung realisiert sein kann, kann es vorsehen, dass zwischen dem wenigstens einen Lüfter bzw. der Platte und der Wärmetauschereinheit wenigstens ein Wasserversorgungselement angeordnet ist, mit dem die Wärmetauschereinheit mit Wasser beaufschlagbar ist. Das zugeführte Wasser kann beispielsweise zur Erhöhung der Kühlleistung durch Verdunstung und / oder zur Reinigung eingesetzt werden.

Je nach gewünschter Anwendung kann somit das Wasserversorgungselement in einer möglichen Ausführung ausgebildet sein als wenigstens ein stationäres Rohr mit Löchern oder Düsen insbesondere dessen Rohrerstreckung horizontal ist. Der Betrieb kann so erfolgen bzw. eingerichtet sein, dass Wasser aus den Öffnungen oder Düsen auf die Wärmeleitlamellen appliziert wird und den Wärmeübertrag zur Umgebung durch Verdunstung erhöht. Z.B. bei hohen Umgebungstemperaturen kann ein solcher Betrieb gewählt sein.

Eine andere Ausführung kann vorsehen, dass das Wasserversorgungselement als Sprühvorrichtung ausgebildet ist, mittels der Wasser mit vertikaler Strahlrichtung auf die Wärmetauschereinheit richtbar ist. Wie zuvor kann eine solche Sprühvorrichtung stationär sein, insbesondere wenn sie die Wärmetauschereinheit komplett überdeckt oder insbesondere horizontal manuell oder motorisch beweglich ausgebildet sein.

Durch ein Versprühen von Wasser in bevorzugt vertikaler Richtung auf die Wärmetauschereinheit mit einer solchen Sprühvorrichtung kann zum einen wie zuvor eine Benetzung des Wärmetauschereinheit zum Zweck der Kühlung als auch alternativ oder in Kombination eine Reinigung der Wärmetauschereinheit erfolgen, insbesondere wenn der Sprühdruck genügend hoch ist um eine Reinigungswirkung zu entfalten.

Zur Erhöhung des Sprühdruckes kann es weiterhin vorgesehen sein, dass das Wasserversorgungselement zusätzlich zum Wasser mit Druckluft aus der Kompressoreinheit beauftschlagt / beaufschlagbar ist. Die Wasserzuführung kann in allen möglichen Anwendungen z.B. über einen im Gehäuse angeordneten Anschluß, z.B. eine GEKA-Kupplung erfolgen.

Um eine Verschmutzung der Wärmetauschereinheit zu verringern kann es weiterhin vorgesehen sein, dass in Luftströmungsrichtung vor dem wenigstens einen Lüfter bzw. der Platte ein Filterelement zur Reinigung der angesaugtem Luft angeordnet ist.

Weiterhin kann eine Ausführung vorsehen, dass der wenigstens eine Lüfter hydraulisch oder pneumatisch angetrieben ist. Dies ermöglicht das Einsparen eines Generator oder Stromanschlusses in/an der Mörtelpumpe. Sowohl Druckfluid als auch besonders Druckluft kann zum Betrieb der Lüfter direkt von der Mörtelpumpe selbst bereit gestellt werden. So kann der wenigstens eine Lüfter auch durch die Druckluft des Kompressors angetrieben sein, z.B. mittels eines Druckluftmotors, der die Lüfterflügel antreibt.

Ein Ausführungsbeispiel wird anhand nachfolgender Figuren beschrieben.

Die Figur 1 zeigt die erfindungsgemäße Mörtelpumpe in Aufsicht mit abgenommenem Gehäusedeckel. Die Figur 2 zeigt die Anordnung und das Arbeitsprinzip der erfindungswesentlichen Komponenten in schematischer Darstellung.

Die Mörtelpumpe ist hier als fahrbarer Anhänger ausgebildet und hat ein Gehäuse 1, an dessen vorderem Ende eine Deichsel 2 angeordnet ist. Am hinteren Ende ist ein Mischtank 3 angeordnet zum Mischen und Fördern von Mörtel.

Im Gehäuse 1 ist ein Verbrennungsmotor 4 angeordnet, hier z.B. ein Common-Rail-Dieselmotor. Der Verbrennungsmotor 4 treibt sowohl das Mischwerk im Mischtank 3 an als auch einen Druckluftkompressor zur Druckbeaufschlagung des Mischtanks 3.

In Längserstreckung des Anhängers ist seitlich parallel neben dem Motor 4 ein innerer Raum angeordnet, der durch eine Platte 6 abgedeckt ist, die verschwenkbar angelenkt ist. Die Schwenkachse liegt hier parallel zur Längsachse. Die Platte 6 nimmt hier zwei Lüfter 7 auf, die einen vertikal ausgerichteten Luftstrom L durch die unter der Platte 6 und in der Figur 1 nicht sichtbare Wärmetauschereinheit 8 hindurch erzeugt. Diese ist in Figur 2 dargestellt.

Die Wärmetauschereinheit 8 liegt direkt auf dem Boden des Gehäuses 1 auf und weist vertikal angeordnete Luftkanäle 9 auf. Umgeben ist die Wärmetauschereinheit von weiteren Wandbereichen bzw. Wandelementen, die zusammen mit dem Boden und der Platte 6 den zuvor beschriebene Raum ausbilden.

Durch die Wärmetauschereinheit 8 führt ein Kühlkreislauf 10, was hier nur schematisch angedeutet ist. Durch die Lüfter 7 wird die Kühlluft in vorzugsweise ausschließlich vertikaler Richtung gefördert. Die Luft verlässt das Gehäuse der Mörtelpumpe nach unten durch den Boden.

Zwischen Lüfter 7 und Wärmetauschereinheit 8 ist ein Rohr 11 angeordnet mit Öffnungen oder Düsen 12 durch die ein nach unten auf die Wärmetauschereinheit 8 gerichteter Wasserstrahl 13 erzeugt werden kann. Hierdurch kann die Wärmetauschereinheit 8 zusätzlich gekühlt und/oder gereinigt werden. Das Rohr 11 ist hier beweglich in horizontaler Richtung, um die Wärmetauschereinheit 8 in der gesamten Länge / Breite mit Wasser beaufschlagen zu können. Das die Wärmetauschereinheit 8 zur Kühlung und/oder Reinigung treffende Wasser kann ebenso der Schwerkraft folgend nach unten aus dem Gehäuse austreten.

## Patentansprüche

1. Mörtelpumpe, insbesondere Estrichpumpe mit einem Gehäuse (1), in welchem ein Motor (4), insbesondere ein Verbrennungsmotor (4) und eine von dem Motor (4) angetriebene Kompressoreinheit angeordnet ist, wobei mit der Kompressoreinheit ein an dem Gehäuse (1) insbesondere außen angeordneter Mischtank (3) mit Druckluft beaufschlagbar ist, dessen Mischwerk von dem Verbrennungsmotor (4) angetrieben ist und wobei in dem Gehäuse (1) ein Kühlmittelkreislauf mit einer Wärmetauschereinheit (8) angeordnet ist, über welche der Motor (4) kühlbar ist, **dadurch gekennzeichnet, dass** die Wärmetauschereinheit (8) mit vertikal ausgerichteten Luftkanälen (9) über wenigstens einer Öffnung im Boden des Gehäuses (1) angeordnet ist und in vertikaler Richtung über der Wärmetauschereinheit (8) wenigstens ein entfernbarer Lüfter (7) angeordnet ist, mittels dem Luft durch die Wärmetauschereinheit (8) förderbar ist, wobei der wenigstens eine Lüfter (7) in einer Platte (6) angeordnet ist, die aus einem Bereich über der Wärmetauschereinheit (8) entfembar ist und einen Deckel bildet eines in dem Gehäuse (1) abgetrennten Raumbereiches, in welchem die Wärmetauschereinheit (8) angeordnet ist.

2. Mörtelpumpe nach Anspruch 1, **dadurch gekennzeichnet, dass** die Plattenebene horizontal liegt und der wenigstens eine Lüfter eine vertikal ausgerichtete Antriebsachse aufweist.

3. Mörtelpumpe nach Anspruch 2, **dadurch gekennzeichnet, dass** die Platte aus dem Bereich über der Wärmetauschereinheit (8) entfernbar ist durch Verschwenken um eine horizontale Achse.

4. Mörtelpumpe nach Anspruch 1, **dadurch gekennzeichnet, dass** der Raumbereich eine Längserstreckung aufweist in Richtung der Deichsel (2) der als Anhänger ausgebildeten Mörtelpumpe und senkrecht zur Deichselrichtung neben dem Motor (4) angeordnet ist.

5. Mörtelpumpe nach einem der vorherigen Ansprüche, **dadurch gekennzeichnet, dass** zwischen dem wenigstens einen Lüfter (7) und der Wärmetauschereinheit (8) ein luftdurchgängiger, die Wärmetauscheroberfläche überspannender Abstandhalter, insbesondere ein Maschendraht angeordnet ist.

6. Mörtelpumpe nach einem der vorherigen Ansprüche, **dadurch gekennzeichnet, dass** zwischen dem wenigstens einen Lüfter (7) und der Wärmetauschereinheit (8) wenigstens ein Wasserversorgungselement (11) angeordnet ist, mit dem die Wärmetauschereinheit (8) mit Wasser beaufschlagbar ist, insbesondere zur Erhöhung der Kühlleistung durch Verdunstung und / oder zur Reinigung.

7. Mörtelpumpe nach Anspruch 6, **dadurch gekennzeichnet, dass** das Wasserversorgungselement (11) ausgebildet ist als:
a. wenigstens ein stationäres Rohr (11) mit Löchern oder Düsen insbesondere dessen Rohrerstreckung horizontal ist oder
b. als Sprühvorrichtung (11,12), insbesondere horizontal manuell oder motorisch bewegliche Sprühvorrichtung, mittels der Wasser mit vertikaler Strahlrichtung auf die Wärmetauschereinheit (8) richtbar ist.

8. Mörtelpumpe nach Anspruch 7, **dadurch gekennzeichnet, dass** das Wasserversorgungselement (11) zusätzlich zum Wasser mit Druckluft aus der Kompressoreinheit beaufschlagt / beaufschlagbar ist.

9. Mörtelpumpe nach einem der vorherigen Ansprüche, **dadurch gekennzeichnet, dass** der wenigstens eine Lüfter (7) hydraulisch oder pneumatisch angetrieben ist.

10. Mörtelpumpe nach einem der vorherigen Ansprüche, **dadurch gekennzeichnet, dass** in Luftströmungsrichtung (L) vor dem wenigstens einen Lüfter (7) ein Filterelement zur Reinigung der angesaugtem Luft angeordnet ist.

## Claims

1. Mortar pump, in particular screed pump having a housing (1), in which a motor (4), in particular an internal combustion engine (4), and a compressor unit which is driven by the motor (4) are arranged, it being possible for a mixing tank (3) which is arranged on the housing (1), in particular on the outside, to be loaded with compressed air by way of the compressor unit, the mixing unit of which mixing tank (3) is driven by the internal combustion engine (4), and the coolant circuit with a heat exchanger unit (8) being arranged in the housing (1), via which heat exchanger unit (8) the motor (4) can be cooled, **characterized in that** the heat exchanger unit (8) is arranged with vertically oriented air ducts (9) above at least one opening in the bottom of the housing (1), and at least one removable fan (7) is arranged in the vertical direction above the heat exchanger unit (8), by means of which fan (7) air can be delivered through the heat exchanger unit (8), the at least one fan (7) being arranged in a plate (6) which can be removed from a region above the heat exchanger unit (8) and forms a cover of a spatial region which is separated in the housing (1) and in which the heat exchanger unit (8) is arranged.

2. Mortar pump according to Claim 1, **characterized in that** the plate plane lies horizontally and the at least one fan has a vertically oriented drive axle.

3. Mortar pump according to Claim 2, **characterized in that** the plate can be removed from the region above the heat exchanger unit (8) by way of pivoting about a horizontal axis.

4. Mortar pump according to Claim 1, **characterized in that** the spatial region has a longitudinal extent in the direction of the drawbar (2) of the mortar pump which is configured as a trailer, and is arranged next to the motor (4) perpendicularly with respect to the drawbar direction.

5. Mortar pump according to one of the preceding claims, **characterized in that** an air-permeable spacer element which spans the heat exchanger surface, in particular a wire mesh, is arranged between the at least one fan (7) and the heat exchanger unit (8).

6. Mortar pump according to one of the preceding claims, **characterized in that** at least one water supply element (11) is arranged between the at least one fan (7) and the heat exchanger unit (8), by way of which water supply element (11) the heat exchanger unit (8) can be loaded with water, in particular in order to increase the cooling performance by way of evaporation and/or for cleaning purposes.

7. Mortar pump according to Claim 6, **characterized in that** the water supply element (11) is configured as:
a. at least one stationary pipe (11) with holes or nozzles, the pipe extent of which, in particular, is horizontal, or
b. as a spray apparatus (11, 12), in particular a spray apparatus which can be moved horizontally manually or by motor, by means of which spray apparatus water can be directed with a vertical jet direction onto the heat exchanger unit (8).

8. Mortar pump according to Claim 7, **characterized in that**, in addition to the water, the water supply element (11) is loaded/can be loaded with compressed air from the compressor unit.

9. Mortar pump according to one of the preceding claims, **characterized in that** the at least one fan (7) is driven hydraulically or pneumatically.

10. Mortar pump according to one of the preceding claims, **characterized in that** a filter element for cleaning the air which is sucked in is arranged upstream of the at least one fan (7) in the air flow direction (L).

## Revendications

1. Pompe à mortier, en particulier pompe à chape, comprenant un boîtier (1) dans lequel est disposé un moteur (4), en particulier un moteur à combustion interne (4) et une unité de compresseur entraînée par le moteur (4), un réservoir de mélange (3) disposé notamment à l'extérieur au niveau du boîtier (1) pouvant être sollicité avec de l'air comprimé par l'unité de compresseur, son mécanisme de mélange étant entraîné par le moteur à combustion interne (4) et un circuit de réfrigérant étant disposé dans le boîtier (1) avec une unité d'échangeur de chaleur (8), par le biais de laquelle le moteur (4) peut être refroidi, **caractérisée en ce que** l'unité d'échangeur de chaleur (8) est disposée avec des canaux d'air orientés verticalement (9) par-dessus au moins une ouverture dans le fond du boîtier (1) et au moins un ventilateur (7) amovible est disposé dans la direction verticale par-dessus l'unité d'échangeur de chaleur (8), au moyen duquel de l'air peut être refoulé à travers l'unité d'échangeur de chaleur (8), l'au moins un ventilateur (7) étant disposé dans une plaque (6) qui peut être enlevée d'une région au-dessus de l'unité d'échangeur de chaleur (8) et forme un couvercle d'une région de l'espace séparée dans le boîtier (1), dans laquelle est disposée l'unité d'échangeur de chaleur (8).

2. Pompe à mortier selon la revendication 1, **caractérisée en ce que** le plan de la plaque est situé horizontalement et l'au moins un ventilateur présente un axe d'entraînement orienté verticalement.

3. Pompe à mortier selon la revendication 2, **caractérisée en ce que** la plaque peut être enlevée de la région au-dessus de l'unité d'échangeur de chaleur (8) par pivotement autour d'un axe horizontal.

4. Pompe à mortier selon la revendication 1, **caractérisée en ce que** la région de l'espace présente une étendue longitudinale dans la direction du timon (2) de la pompe à mortier réalisée en tant que remorque et est disposée perpendiculairement à l'orientation du timon à côté du moteur (4).

5. Pompe à mortier selon l'une quelconque des revendications précédentes, **caractérisée en ce qu'**entre l'au moins un ventilateur (7) et l'unité d'échangeur de chaleur (8) est disposé un élément d'espacement laissant passer l'air, qui surplombe la surface de l'échangeur de chaleur, en particulier un grillage.

6. Pompe à mortier selon l'une quelconque des revendications précédentes, **caractérisée en ce qu'**entre l'au moins un ventilateur (7) et l'unité d'échangeur de chaleur (8) est disposé au moins un élément d'alimentation en eau (11) avec lequel l'unité d'échangeur de chaleur (8) peut recevoir de l'eau, en particulier pour augmenter la puissance de refroidissement par évaporation et/ou en vue du nettoyage.

7. Pompe à mortier selon la revendication 6, **caractérisée en ce que** l'élément d'alimentation en eau (11) est réalisé sous la forme :
a. d'au moins un tuyau stationnaire (11) avec des trous ou des buses, en particulier dont l'étendue de tuyau est horizontale ou
b. d'un dispositif de pulvérisation (11, 12), en particulier d'un dispositif de pulvérisation déplaçable horizontalement manuellement ou avec un moteur, au moyen duquel de l'eau peut être dirigée avec une orientation de jet verticale sur l'unité d'échangeur de chaleur (8).

8. Pompe à mortier selon la revendication 7, **caractérisée en ce que** l'élément d'alimentation en eau (11) est sollicité/peut être sollicité, en plus de l'eau, avec de l'air comprimé provenant de l'unité de compresseur.

9. Pompe à mortier selon l'une quelconque des revendications précédentes, **caractérisée en ce que** l'au moins un ventilateur (7) est entraîné hydrauliquement ou pneumatiquement.

10. Pompe à mortier selon l'une quelconque des revendications précédentes, **caractérisée en ce que** dans la direction d'écoulement d'air (L) avant l'au moins un ventilateur (7) est disposé un élément de filtre pour le nettoyage de l'air aspiré.
